# EUROPÄISCHE PATENTSCHRIFT

(11) **EP 0 108 958 B1**
(45) Veröffentlichungstag und Bekanntmachung des Hinweises auf die Patenterteilung: **26.03.1986**
(21) Anmeldenummer: 83110458.3
(22) Anmeldetag: 20.10.1983
(51) Int. Cl.: F28F 9/16

(54) **Verbindungsanordnung für metallische Rohre eines Wärmetauschers mit einem Boden eines Wasserkastens**
Connection of metallic heat exchanger tubes to the bottom of a water box
Raccordement de tubes métalliques d'échangeurs de chaleur avec le fond d'un boîte à eau

(30) Priorität: 13.11.1982 DE 3242072
(43) Veröffentlichungstag der Anmeldung: 23.05.1984
(73) Patentinhaber: Süddeutsche Kühlerfabrik Julius Fr. Behr GmbH & Co. KG, D-7000 Stuttgart 30 (DE)
(72) Erfinder: Kuchelmeister, Reinhold, D-7035 Waldenbuch (DE)

## Beschreibung

Die Erfindung bezieht sich auf eine Verbindungsanordnung für metallische Rohre eines Wärmetauschers mit einem Boden eines Wasserkastens, wobei der Boden aus Kunststoff besteht und integraler Bestandteil des Wasserkastens ist.

Aus der DE-AS 24 35 632 ist ein Wärmetauscher bekannt, bei dem die Wasserkästen aus einem rohrförmigen Kunststoffteil bestehen, wobei der Rohrboden integraler Bestandteil des Wasserkastens ist. Der Wasserkasten weist eine Vielzahl von Öffnungen auf, die jeweils mit einer Gummidichtung versehen sind, in die die Enden der Wärmetauscherrohre gesteckt sind. Die Dichtungen haben dabei lediglich die Aufgabe, einen Austritt des Wärmetauscherfluids zu verhindern ; der Wasserkasten wird dadurch jedoch nicht auf dem Wärmetauscherblock befestigt. Zur Befestigung der Wasserkästen sind seitliche Befestigungselemente in Form von Rahmenteilen vorgesehen, die die Wasserkästen und den dazwischenliegenden Wärmetauscherblock miteinander verspannen.

Ganz abgesehen davon, daß bei derartigen Gummidichtungen besondere Anforderungen an die Alterungsbeständigkeit gestellt werden, bringen die zusätzlichen Teile (Gummidichtungen und Befestigungsmittel) Kosten für die Herstellung dieser Teile sowie für Lagerhaltung und Montage mit sich, was insbesondere bei einer Großserienfertigung von Nachteil ist.

Es sind ferner Verbindungsanordnungen für Wärmetauscherrohre mit einem Wasserkasten bekannt, bei denen die Rohre durch radiales Aufweiten in einem metallischen Rohrboden befestigt und abgedichtet sind (DE-OS 24 48 332). Diese Maßnahme ist jedoch nur dann möglich, wenn der Rohrboden ein separates Teil des Wasserkastens ist und der Wasserkasten erst nach Herstellung der Verbindung aufgesetzt wird. Bei einer solchen Ausführung ist jedoch der Wasserkasten nicht als einstückiges Spritzgußteil aus Kunststoffmaterial herstellbar.

Es sind ferner aus dem allgemeinen Maschinenbeu Längspreßsitzverbindungen bekannt, die dadurch erzeugt werden, daß die Fügeteile unter Übermaß ineinandergepreßt werden.

Es ist daher die Aufgabe der Erfindung, eine Verbindungsanordnung der im Oberbegriff des Anspruchs 1 bezeichneten Gattung zu schaffen, die neben einer zuverlässigen Abdichtung auch eine hohe mechanische Festigkeit ohne separate Befestigungsmittel gewährleistet.

Diese Aufgabe wird bei einer Verbindungsanordnung für metallische Rohre eines Wärmetauschers mit einem Boden eines Wasserkastens der. gattungsgemäßem Art durch die kennzeichnenden Merkmale des Anspruchs 1 oder des Anspruchs 2 gelöst. Dabei wird nicht nur die Verwendung eines kostengünstig im Spritzgußverfahren einstückig herstellbaren Wasserkastens erreicht, es sind darüberhinaus für die Abdichtung der Rohre und die Befestigung der Wasserkästen am Wärmetauscherblock keine zusätzlichen Bauteile erforderlich. Der Wärmetauscher weist somit ein Minimum an erforderlichen Komponenten auf, was schließlich zu einer Verringerung der Herstellungskosten führt. Die Rillen bzw. die sägezahnförmige Struktur tragen einerseits zur Erzeugung mehrerer Dichtkanten bei ; sie können aber andererseits auch als Sammelräume für ein aushärtbares Dichtungsmittel dienen.

Für die Gestaltung der Öffnungen gibt es verschiedene Möglichkeiten, so können die Öffnungen zum Beispiel zylindrisch ausgebildet und an ihrem außen liegenden Ende mit einem Anlaufkonus versehen sein ; sie können jedoch auch in Richtung auf den Innenraum des Wasserkastens konisch verjüngt ausgebildet sein.

Im Falle der sägezahnförmigen Struktur wirkt sich besonders günstig die Werkstoffpaarung von metallischem Rohr und Kunststoffwasserkasten aus, da das Kunststoffmaterial aufgrund seiner größeren Elastizität die Rillen teilweise oder ganz ausfüllt.

Vorzugsweise werden die Materialien und die Abmessungen der Teile so ausgewählt, daß durch das Einpressen die Rohre elastisch eingeschnürt und gleichzeitig die Öffnungen im Boden elastisch aufgeweitet sind. Hierbei ist es besonders zweckmäßig, das Rohrende soweit in den Boden des Wasserkastens einzupressen, daß es auf der Innenseite des Wasserkastens ein kleines Stück aus dem Boden ragt und dort aufgrund der Elastizität des Materials wieder in seine ursprüngliche, im Durchmesser erweiterte Form zurückfedert. Dadurch bildet das auf der Innenseite des Wasserkastens liegende Ende der Öffnung eine Dichtkante, an der sich durch das elastisch wieder aufgeweitete Ende eine verstärkte Pressung ergibt. Die Verformung des Bodens und der Rohre muß nicht im rein elastischen Bereich liegen, es wird auch dann eine große Festigkeit und gute Abdichtung erreicht, wenn eines der beiden Teile plastisch bzw. elastischplastisch verformt ist. Dies hat den Vorteil, daß größere Fertigungstoleranzen der Rohraußendurchmesser und der Öffnungen zulässig sind und trotzdem eine einwandfreie Verbindung erreicht wird.

Es kann zweckmäßig sein, die Rohre und/oder die Öffnungen vor dem Einpressen mit einem aushärtbaren Dichtungsmittel zu versehen. Ein solcher Auftrag eines Dichtungsmittels erfolgt vorzugsweise in mikroverkapselter Form, wobei die Mikroverkapselung durch das axiale Einpressen zerstört wird. Das Dichtungsmittel verteilt sich nach Austreten aus den Kapseln an der Verbindungsfläche und sammelt sich beispielsweise in Unebenheiten der Rohrmantelfläche oder der Öffnungswandung.

Zur Versteifung des Wasserkastens, und zu dessen Abstützung während des Einpressens der Rohre, sind zweckmäßigerweise Mittel in Form von Materialverdickungen, die beispielsweise durch Vorsprünge oder Rippen gebildet werden, vorgesehen.

Ausführungsbeispiele der erfindungsgemäßen Verbindungsanordnung werden nachstehend anhand der Zeichnung näher erläutert.

In der Zeichnung zeigt
Figur 1 einen Schnitt durch einen Wasserkasten mit eingepreßten Wärmetauscherrohren,
Figur 2 eine vergrößerte Darstellung der Einzelheit Z in Figur 1,
Figur 3 eine Ausführungsvariante zu Figur 2,
Figur 4 einen Schnitt durch einen Wasserkasten mit eingepreßten Wärmetauscherrohren in perspektivischer Darstellung,
Figur 5 eine vergrößerte Darstellung einer Öffnung des Bodens und eines Rohres vor dem Einpressen und mikroverkapseltem Gleit- und Dichtungsmittel in der Öffnung,
Figur 6 eine Darstellung der Rohr/Boden-Verbindung gemäß Figur 5 im fertigen Zustand.

In Figur 1 ist ein aus einem Kunststoffmaterial bestehender Wasserkasten 1 dargestellt, dessen Boden 2 integraler Bestandteil des Wasserkastens 1 ist. Die Dicke des Bodens 2 ist wesentlich größer als die Wandstärke des übrigen Wasserkastens 1. Im Innern des Wasserkastens 1 befindet sich eine senkrechte Trennwand 3, durch die im Wasserkasten 1 zwei Kammern, nämlich eine Zulaufkammer 4 und eine Rücklaufkammer 5 gebildet werden. Die Trennwand 3 dient außerdem zur Versteifung des Wasserkastens 1. Im Boden 2 befinden sich Öffnungen 6, in die die Enden 7 von Rohrgabeln 8 eingepreßt sind. Die Rohrgabeln 8 bilden zusammen mit einer Vielzahl von quer angeordneten Rippen 9 einen Wärmetauscherblock 10. Der Wasserkasten 1 weist an einigen vorbestimmten Stellen Vorsprünge 11 und 12 auf, die zum Einspannen des Wasserkastens zum axialen Einpressen der Rohrenden 7 des Wärmetauscherblocks 10 dienen. Die Abstützkraft, deren Richtung durch die Pfeile 13 dargestellt ist, wirkt auf die Vorsprünge 11. Die Vorsprünge 11 und 12 tragen außerdem zur Versteifung des Wasserkastens 1 bei.

In Figur 2 ist die Einzelheit Z aus Figur 1 vergrößert dargestellt. Der Boden 2 hat eine zylindrische Öffnung 6 mit einem konischen Anlauf 14, der das Einführen des Endes 7 der Rohrgabel 8 erleichtern soll. Das Rohrende 7 weist an seiner Mantelfläche eine sägezahnförmige Struktur auf, die durch entsprechend geformte Vorsprünge 15 und Rillen 16, die jeweils in Umfangsrichtung verlaufen, gebildet ist. Da der Außendurchmesser der Rohrgabeln 8 ursprünglich größer ist als der Durchmesser der Öffnung 6, wird beim axialen Einpressen des Rohrendes 7 in dem Boden 2 das Rohrende 7 elastisch eingeschnürt und die Öffnung 6 elastisch aufgeweitet. Die Verformung des Bodens bzw. der Öffnungen oder der Rohre kann auch im plastischen bzw. elastisch-plastischen Bereich liegen. Durch das axiale Einpressen der Rohre wird ein starker Preßsitz zwischen den Rohren und dem Boden des Wasserkastens erzeugt. Durch die Vorsprünge 15 wird erreicht, daß mehrere Dichtkanten zwischen Rohrende 7 und dem Boden 2 gebildet werden, wobei die zwischen den jeweiligen Dichtkanten liegenden und durch die Rillen 16 gebildeten Hohlräume mit einem Dichtungsmittel gefüllt sein können. Das äußerste Rohrende 7' ragt ein kleines Stück in die Zulaufkammer 4, wobei das aus dem Boden 2 hervorstehende Rohrende 7' aufgrund der Elastizität des Materials wieder in seine ursprüngliche, im Durchmesser erweiterte Form zurückfedert. Dadurch bildet das auf der Innenseite des Wasserkastens liegende Ende der Öffnung 6 eine Dichtkante 17, an der sich durch das aufgefederte Ende 7' eine verstärkte Pressung ergibt.

In Figur 3 ist eine Ausführungsvariante zu Figur 2 dargestellt, wobei im Boden 2 wiederum eine zylindrische Öffnung 6 dargestellt ist. Die Öffnung 6 besitzt einen gegenüber Figur 2 längeren Anlaufkonus 14', der bezogen auf die Mittelachse den Öffnungswinkel α besitzt. Gemäß Figur 3 besitzt das Rohrende 7 eine glatte Mantelfläche, die über ihre gesamte axiale Länge dicht an der Wandung der Öffnung 6 im Boden 2 anliegt. Beim Einpressen wird - ebenso wie in Figur 2 - das Rohrende 7 elastisch eingeschnürt und die Öffnung 6 elastisch aufgeweitet, wobei die Verformung eines der beiden Teile auch im plastischen bzw. elastisch-plastischen Bereich liegen kann. Das in die Zulaufkammer 4 ragende Rohrende 7' nimmt aufgrund der Elastizität des Materials wieder seine ursprüngliche Form ein, wodurch das auf der Innenseite des Wasserkastens liegende Ende der Öffnung 6 eine Dichtkante 17 bildet, an der sich durch das aufgefederte Ende 7' eine verstärkte Pressung ergibt.

In Figur 4 ist ein Schnitt durch einen Wasserkasten mit eingepreßten Wärmetauscherrohren gezeigt, wobei der Wasserkasten 1 mit einem Boden 2 als einstückiges Kunststoffteil hergestellt ist. Im Boden 2 sind konische, zum Innenraum des Wasserkastens hin verjüngende Öffnungen 6 angeordnet, in die Rohrenden 7 von Wärmetauscherrohren 18 eingepreßt sind. Beim Einpressen der Rohrenden 7 in den Boden 2 erfolgt aufgrund der konischen Ausbildung der Öffnungen 6 eine zunehmende Einschnürung der Rohrenden 7 und eine ansteigende elastische Verformung des Bodens 2, wobei die Verformung eines der beiden Teile auch im plastischen bzw. elastisch-plastischen Bereich liegen kann. Die Rohrenden 7 werden soweit eingepreßt, daß sie einen in den Wasserkasteninnenraum ragenden Teil 7' aufweisen, der aufgrund der vorangegangenen elastischen Einschnürung, die bei Durchtritt in den Innenraum aufgehoben ist, wieder in seine ursprüchliche Form zurückfedert. Auch in diesem Fall ergibt sich am inneren Ende der Öffnung 6 eine Dichtkante 17 wie in Figur 3.

In Figur 5 ist ein Ausschnitt des Wasserkastenbodens 2 mit konischer Öffnung 6 dargestellt. Die konische Öffnung 6 weist drei in Umfangsrichtung verlaufende Rillen 19 auf. Die Wand der Öffnung 6 und die Rillen 19 sind mit einem Gleit- und Dichtungsmittel 20 überzogen, wobei das Gleit- und Dichtungsmittel 20 in mikroverkapselter Form aufgetragen ist. Figur 6 zeigt den Ausschnitt des Wasserkastenbodens 6 gemäß Figur 5, jedoch mit eingepreßtem Rohrende 7.

Beim axialen Einpressen des Rohres werden aufgrund der einwirkenden Kräfte die Mikrokapseln zerstört und das Gleit- und Dichtmittel verteilt sich an der Verbindungsfläche und sammelt sich schließlich in den aufgrund von Unebenheiten der Rohroberfläche gebildeten Hohlräumen zwischen der Mantelfläche des Rohres und der Wandung der Öffnung 6. Wie in den bereits beschriebenen Anordnungen, so erfolgt auch beim Ausführungsbeispiel gemäß Figur 5 und 6 beim Einpressen des Rohrendes 7 in den Boden 2 eine elastische Einschnürung des Rohrendes 7 und eine elastische Aufweitung der Öffnung 6, wobei die Verformung eines der beiden Teile auch im plastischen bzw. elastisch-plastischen Bereich liegen kann. Der in den Innenraum des Wasserkastens ragende Teil 7' des Rohrendes 7 ist ebenfalls aufgrund der Elastizität des Materials in seine ursprüngliche, aufgeweitete Form zurückgefedert, wodurch an der Dichtkante 17 eine verstärkte Pressung erzeugt wird.

Neben der Mikroverkapselung gibt es auch andere Möglichkeiten, ein Gleit- und/oder Dichtungsmittel aufzutragen. Die Mikroverkapselung bietet jedoch den Vorteil, daß das Dicht- und Gleitmittel wie eine Trockensubstanz aufgetragen wird, ohne daß das in den Kapseln enthaltene Mittel einer chemischen Veränderung, beispielsweise durch Alterung oder Reaktion, unterliegt. Die Mikroverkapselung ermöglicht es somit, die Öffnungen im Wasserkastenboden bereits bei der Herstellung des Wasserkastens mit einem Gleit-und/oder Dichtmittel zu versehen, auch wenn der Wasserkasten bis zur Verbindung mit dem Wärmetauscherblock über längere Zeit gelagert wird.

## Patentansprüche

1. Verbindungsanordnung für metallische Rohre eines Wärmetauschers mit einem Boden eines Wasserkastens, wobei der Boden aus Kunststoff besteht und integraler Bestandteil des Wasserkastens ist, dadurch gekennzeichnet, daß die Rohre (8, 18) mittels axialem Einpressen in Öffnungen (6) des Bodens (2) am Wasserkasten (1) befestigt und abgedichtet sind, wobei die Öffnungen (6) eine oder mehrere in Umfangsrichtung verlaufende Rille (19) bzw. Rillen (19) aufweisen und vor dem Einpressen der Rohre (8, 18) zumindest in einem Teilbereich einen geringeren Durchmesser als den Rohraußendurchmesser besitzen und durch das axiale Einpressen der Rohrenden (7) in die Öffnungen (6) ein starker Preßsitz erzeugt wird.

2. Verbindungsanordnung für metallische Rohre eines Wärmetauschers mit einem Boden eines Wasserkastens, wobei der Boden aus Kunststoff besteht und integraler Bestandteil des Wasserkastens ist, dadurch gekennzeichnet, daß die Rohre (8, 18) mittels axialem Einpressen in Öffnungen (6) des Bodens (2) am Wasserkasten (1) befestigt und abgedichtet sind, wobei die Öffnungen (6) vor dem Einpressen der Rohre (8, 18) zumindest in einem Teilbereich einen geringeren Durchmesser als den Rohraußendurchmesser aufweise und durch das axiale Einpressen der Rohrenden (7) in die Öffnungen (6) ein starker Preßsitz erzeugt wird, und daß der im Boden (2) des Wasserkastens (1) befindliche Teil der Rohre (Rohrenden 7) an der Mantelfläche sägezahnförmig ausgebildet ist.

3. Verbindungsanordnung nach Anspruch 1 oder 2, dadurch gekennzeichnet, daß die Öffnungen (6) zylindrisch ausgebildet und an ihren außen liegenden Enden mit einem Anlaufkonus (14) versehen sind.

4. Verbindungsanordnung nach Anspruch 1 oder 2, dadurch gekennzeichnet, daß die Öffnungen (6) in Richtung auf den Innenraum des Wasserkastens (1) konisch verjüngt ausgebildet sind.

5. Verbindungsanordnung nach einem der vorhergehenden Ansprüche, dadurch gekennzeichnet, daß durch das Einpressen die Rohre (Rohrenden 7) elastisch eingeschnürt und die ' Öffnungen (6) im Boden (2) elastisch aufgeweitet sind.

6. Verbindungsanordnung nach Anspruch 5, dadurch gekennzeichnet, daß die Rohre (7) oder die Öffnungen (6) auch plastisch verformt sind.

7. Verbindungsanordnung nach Anspruch 5 oder 6, dadurch gekennzeichnet, daß ein Ende (7) der Rohre (8, 18) auf der Innenseite des Wasserkastens (1) aus dem Boden (2) ragt und dort aufgrund der Elastizität des Materials wieder in seine ursprüngliche Form zurückgefedert ist.

8. Verbindungsanordnung nach einem der vorgehenden Ansprüche, dadurch gekennzeichnet, daß die Rohre (Rohrenden 7) und/oder die Öffnungen (6) vor dem Einpressen mit einem aushärtbaren Dichtungsmittel versehen sind.

9. Verbindungsanordnung nach Anspruch 8, dadurch gekennzeichnet, daß das Dichtungsmittel in mikroverkapselung Form aufgebracht ist und die Mikroverkapselung durch das axiale Einpressen zerstört wird.

10. Verbindungsanordnung nach einem der vorhergehenden Ansprüche, dadurch gekennzeichnet, daß der Wasserkasten (1) Mittel (3, 11, 12) zur Versteifung und Abstützung während des Einpressens der Rohre (8, 18) aufweist.

11. Verbindungsanordnung nach einem der vorhergehenden Ansprüche, dadurch gekennzeichnet, daß der Wasserkasten (1) aus einem Polyamid mit 30 % Glasfaser-Anteil besteht.

12. Verbindungsanordnung nach einem der vorhergehenden Ansprüche, dadurch gekennzeichnet, daß die Rohrenden zum leichteren Einpressen eine Verjüngung aufweisen.

## Claims

1. Arrangement for connecting metal tubes of a heat exchanger with a tube plate of a water tank, the tube plate consisting of synthetic plastics material and being an integral component part of the water tank, characterised in that the tubes (8, 18) are fixed in the water tank (1) by being axially pressed into apertures (6) in the tube plate (2) and sealed, the apertures (6) having one or a plurality of peripherally extending grooves (19) and in that prior to the tubes (8, 18) being pressed into position, at least a part of the apertures has a smaller diameter than the outside diameter of the tubes, a strong press-fit being created by the tube ends (7) being pressed axially into the apertures (6).

2. Arrangement for connecting metal tubes of a heat exchanger with a tube plate of a water tank, the tube plate consisting of synthetic plastics material and being an integral component part of the water tank, characterised in that th tubes (8, 18) are fixed in the water tank (1) by being axially pressed into apertures (6) in the tube plate (2) and sealed, and in that prior to the tubes (8, 18) being pressed into position, at least a part of the apertures has a smaller diameter than the outside diameter of the tubes, a strong press-fit being created by the tube ends (7) being pressed axially into the apertures (6), and in that the part of the tubes (tube ends 7) located in the tube plate (2) of the water tank (1) is provided with a serrated outer surface.

3. Connecting arrangement according to Claim 1 or 2, characterised in that the apertures (6) are of cylindrical form, their outer ends being provided with a run-on cone (14).

4. Connecting arrangement according to Claim 1 or 2, characterised in that the apertures (6) are conically tapered in the direction of the interior of the water tank (1).

5. Connecting arrangement according to one of the preceding Claims, characterised in that the pressing-in operation causes the tubes (tube ends 7) to be elastically constricted while the apertures (6) in the end piece (2) are elastically widened.

6. Connecting arrangement according to Claim 5, characterised in that the tubes (7) or the apertures (6) are also subjected to a plastic change of shape.

7. Connecting arrangement according to Claim 5 or 6, characterised in that an end (7) of the tubes (8, 18) projects on the inside of the water tank (1) and out of the tube plate (2), springing back into its original shape again by reason of the elasticity of the material.

8. Connecting arrangement according to one of the preceding Claims, characterised in that the tubes (tube ends 7) and/or the apertures (6) are provided with a hardenable sealing material prior to being pressed into place.

9. Connecting arrangement according to Claim 8, characterised in that the sealing material is applied in micro-encapsulated form, the microencapsulation being destroyed by the axial forcing-in stage.

10. Connecting arrangement according to one of the preceding Claims, characterised in that the water tank (1) has means (3, 11, 12) providing reinforcement and bracing while the tubes (8, 18) are being pressed into position.

11. Connecting arrangement according to one of the preceding Claims, characterised in that the water tank (1) consists of a 30 % glass fibre reinforced polyamide.

12. Connecting arrangement according to one of the preceding Claims, characterised in that the tube ends are tapered to facilitate the pressing-on operation.

## Revendications

1. Raccordement de tubes métalliques d'un échangeur de chaleur avec un fond d'une boîte à eau, où le fond est en matière plastique et fait partie intégrante de la boîte à eau, caractérisé par le fait que les tubes (8, 18) sont fixés et étanchéi- fiés vis-à-vis de la boîte à eau (1) par emmanchement axial dans des orifices (6) du fond (2), les orifices (6) présentant une ou plusieurs rainures (19) s'étendant en direction circonférentielle, les orifices (6) possédant, avant l'emmanchement des tubes (8, 18) et au moins dans une zone partielle, un diamètre inférieur au diamètre extérieur des tubes, et un ajustement fortement serré étant produit par l'emmanchement axial des extrémités (7) des tubes dans les orifices (6).

2. Raccordement de tubes métalliques d'un échangeur de chaleur avec un fond d'une boîte à eau, où le fond est en matière plastique et fait partie intégrante de la boîte à eau, caractérisé par le fait que les tubes (8, 18) sont fixés et étanchéi- fiés vis-à-vis de la boîte à eau (1) par emmanchement axial dans des orifices (6) du fond (2), les orifices (6) possédant, avant l'emmanchement des tubes (8, 18) et au moins dans une zone partielle, un diamètre inférieur au diamètre extérieur des tubes, et un ajustement fortement serré étant produit par l'emmanchement axial des extrémités (7) des tubes dans les orifices (6), et la partie des tubes (extrémités 7 de tube) qui se trouve dans le fond (2) de la boîte à eau (1) présentant sur sa surface extérieure une structure en dents de scie.

3. Raccordement selon la revendication 1 ou 2, caractérisé par le fait que les orifices (6) ont une forme cylindrique, et sont munis sur leurs extrémités situées à l'extérieur d'un cône d'introduction (14).

4. Raccordement selon la revendication 1 ou 2, caractérisé par le fait que les orifices (6) sont rétrécis coniquement vers l'intérieur de la boîte à eau (1).

5. Raccordement selon l'une quelconque des revendications précédentes, caractérisé par le fait que l'emmanchement entraîne le rétrécissement élastique des tubes (extrémités 7 de tube) et l'élargissement élastique des orifices (6) prévus dans le fond (2).

6. Raccordement selon la revendication 5, caractérisé par le fait que les tubes (7) ou les orifices (6) subissent en outre une déformation plastique.

7. Raccordement selon la revendication 5 ou 6, caractérisé par le fait qu'une extrémité (7) des tubes (8, 18) dépasse du fond (2) sur le côté intérieur de la boîte à eau (1) et, du fait de l'élasticité du matériau, y revient élastiquement à sa forme initiale.

8. Raccordement selon l'une quelconque des revendications précédentes, caractérisé par le fait que les tubes (extrémités 7 de tube) et/ou les orifices sont, avant l'emmanchement, pourvus d'un produit d'étanchéité durcissable.

9. Raccordement selon la revendication 8, caractérisé par le fait que le produit d'étanchéité est appliqué sous une forme microencapsulée, et que la microencapsulation est détruite par l'emmanchement axial.

10. Raccordement selon l'une quelconque des revendications précédentes, caractérisé par le fait que la boîte à eau (1) présente des moyens (3, 11, 12) pour la rigidifier et la soutenir pendant l'emmanchement des tubes (8, 18).

11. Raccordement selon l'une quelconque des revendications précédentes, caractérisé par le fait que la boîte à eau (1) est réalisée en un polyamide ayant une teneur en fibres de verre de 30 %.

12. Raccordement selon l'une quelconque des revendications précédentes, caractérisé par le fait qu'afin de faciliter l'emmanchement, les extrémités des tubes présentent un rétrécissement.
